# EUROPÄISCHE PATENTSCHRIFT

(11) **EP 0 379 022 B1**
(45) Veröffentlichungstag und Bekanntmachung des Hinweises auf die Patenterteilung: **04.12.1991**
(21) Anmeldenummer: 90100286.5
(22) Anmeldetag: 08.01.1990
(51) Int. Cl.: C10K 1/06, C10K 1/04, C10J 3/84, F28C 3/02

(54) **Verfahren und Vorrichtung zum Kühlen von Partialoxidationsgas**
Process and apparatus for cooling a partially oxidised gas
Procédé et dispositif pour refroidir un gaz partiellement oxydé

(30) Priorität: 20.01.1989 DE 3901601
(43) Veröffentlichungstag der Anmeldung: 25.07.1990
(73) Patentinhaber: Krupp Koppers GmbH, 45143 Essen (DE)
(72) Erfinder: Linscheid, Hans-Jürgen, D-4650 Gelsenkirchen (DE); Pohl, Hans-Christoph, Dr., D-5810 Witten (DE)

(56) Entgegenhaltungen:
- DE-A- 2 526 922
- DE-A- 3 816 340

## Beschreibung

Die Erfindung betrifft ein Verfahren und eine Vorrichtung zum Kühlen von Partialoxidationsgas, das insbesondere durch Partialoxidation von ballastreicher Kohle und/oder sonstigen Kohlenstoffträgern mit einem hohen Anteil an anorganischen Begleitstoffen bei hohen Temperaturen in einem Reaktor gewonnen wird, wobei zur Verfestigung der im Partialoxidationsgas mitgeführten anorganischen Begleitstoffe in Strömungsrichtung des Gases ein Kühlfluid in das Partialoxidationsgas eingeführt wird.

Bei der Partialoxidation von Kohle und/oder sonstigen Kohlenstoffträgern bei Temperaturen oberhalb des Schlackeschmelzpunktes führt das das Reaktionsgefäß mit einer Temperatur zwischen 1.000 und 1.700°C verlassende Partialoxidationsgas schmelzflüssige bzw. klebrige Teilchen mit sich. Vor der Weiterbehandlung des Gases muß deshalb dafür gesorgt werden, daß diese Begleitstoffe den nachgeschalteten Verarbeitungsprozeß nicht durch Ablagerungen an den Wänden der verwendeten Apparaturen, an den Wärmeaustauscherflächen und/oder in den Rohren beeinträchtigen. In Verfolgung dieses Zieles ist es bereits angestrebt worden, innerhalb einer dem Reaktionsgefäß nachgeschalteten Kühlzone, die einen gegenüber dem des Reaktionsgefäßes reduzierten Querschnitt aufweist, ein Kühlfluid in den heißen Partialoxidationsgasstrom möglichst so einzumischen, daß das Partialoxidationsgas und die mitgeführten Begleitstoffe abgekühlt werden, ohne daß innerhalb der Kühlzone noch nicht verfestigte, das heißt noch klebefähige Teilchen an die Wandung der Kühlzone gelangen und dort zu Ablagerungen führen.

So ist zum Beispiel aus der DE-AS 3524802 ein Verfahren zum Kühlen eines heißen, klebrige Teilchen enthaltenden Produktgases bekannt, bei dem in das Produktgas in der Kühlzone ein ringförmiger Strahl eines Kühlfluids eingespritzt wird, der die Form eines sich in Strömungsrichtung des Gases verjüngenden Kegelstumpfes aufweist.

Die bisher bekannten Maßnahmen beschränkten sich jedoch auf die Behandlung des Partialoxidationsgases innerhalb der dem Reaktionsgefäß nachgeschalteten Kühlzone. In der Praxis hat sich jedoch gezeigt, daß insbesondere bei der Partialoxidation von ballastreicher Kohle und/oder sonstigen Kohlenstoffträgern mit einem hohen Anteil an anorganischen Begleitstoffen an der Übergangsstelle auf einen reduzierten Strömungsquerschnitt Ablagerungen durch angeströmte klebefähige Teilchen auftraten, die durch Maßnahmen innerhalb der Kühlzone nicht zu vermeiden waren. Das zwangsläufige Wachsen dieser Ablagerungen führt dabei dazu, daß der Gasweg in die Kühlzone und damit auch in die nachgeschalteten Gasbehandlungseinrichtungen verlegt und damit die gesamte Anlage funktionsunfähig wird.

Um diesem Mißstand zu begegnen, ist bereits vorgeschlagen worden, daß in das Partialoxidationsgas innerhalb des Reaktors unmittelbar vor dem Eintritt in die Kühlzone zusätzlich ein weiterer ringförmiger Strom eines Kühlfluids eingespritzt wird, wobei dieser Kühlfluidstrom mit der Wand des Reaktionsgefäßes einen Winkel von 0 bis 90° und der Kühlfluidstrom in der Kühlzone mit der Wand der Kühlzone einen Winkel von 70 bis 90° bildet.

Die Erfindung stellt nun eine Weiterentwicklung dieser Arbeitsweise dar und besteht darin, daß die gesamte Menge des Kühlfluids in Strömungsrichtung vor einer Einschnürung des Gasweges dem Partialoxidationsgas beigemischt wird.

Bei der Einschnürung des Gasweges kann es sich um die Kühlzone handeln, die dem Reaktor unmittelbar nachgeschaltet ist. Hierbei wird dann die gesamte Menge des Kühlfluids noch innerhalb des Reaktors vor dem Eintritt in die Kühlzone dem Partialoxidationsgas aufgegeben.

Bei der Einschnürung des Gasweges kann es sich aber auch um eine vom Austritt aus dem Reaktor mehr oder weniger weit entfernte Verengung handeln, wenn an den Reaktor nämlich zunächst ein Gaskanal, beispielsweise in Form eines Strahlungskessels, angesetzt ist, der im wesentlichen den gleichen Querschnitt wie der Reaktor aufweist. Die Einschnürung des Gasweges liegt dann erst hinter diesem Gaskanal bzw. dem Strahlungskessel, z.B. in Form einer erst dort vorgesehenen Kühlzone oder auch einer anderen Weiterbehandlungsvorrichtung für das Partialoxidationsgas.

Es hat sich gezeigt, daß mit der erfindungsgemäßen Maßnahme die Gefahr von Ablagerungen wirkungsvoll beseitigt werden kann.

Die Erfindung sieht ferner eine Vorrichtung zur Durchführung des vorstehend beschriebenen Verfahrens vor, die dadurch gekennzeichnet ist, daß der Reaktor oder ein diesem nachgeschalteter Gaskanal mit im wesentlichen gleichen Querschnitt in einen düsenförmigen Mischrohrquerschnitt übergeht und die Düse so ausgebildet ist, daß die Eintrittsneigung gleich der Neigung ist, die sich für eine Düse mit einer Anfangseintrittsgeschwindigkeit W = 0 an der Stelle ergibt, an der die Düsenströmung die Geschwindigkeit hätte, mit der das Partialoxidationsgas in den Düsenbereich eintritt.

Nach einem weiteren Merkmal der Erfindung soll die Gleichförmigkeit des im Bereich der Einschnürung des Gasweges in das Partialoxidationsgas einströmenden ringförmigen Kühlfluidstromes dadurch gewährleistet sein, daß der Kühlfluidstrom durch Einzelbohrungen in der dem Einströmquerschnitt vorgeschalteten Ringleitung in einzelne Strahlen aufgeteilt ist.

Schließlich ist noch vorgesehen, daß der düsenförmige Übergang mit einer Feuerfestauskleidung versehen ist, die schlackeabweisende Eigenschaften besitzt, beispielsweise eine Graphitmasse.

Die Erfindung ist in der Zeichnung beispielsweise veranschaulicht.

An den zylindrischen Reaktor 1 schließt sich ein düsenförmiger Übergang 2 als Mischrohrquerschnitt an, nach Art der Ausströmdüse aus einem Windkessel, bei dem die Geschwindigkeit in Z-Richtung zunächst gleich Null ist. Die Ausbildung des düsenförmigen Übergangs ist derart, daß die Eintrittsneigung gleich der Neigung ist, die sich für eine Düse mit einer Anfangseintrittsgeschwindigkeit W = 0 an der Stelle ergibt, an der die Düsen strömung die Geschwindigkeit hätte, mit der das Partialoxidationsgas in den Düsenbereich eintritt.

Am Austritt des zylindrischen Reaktors 1 wird der Kühlfluidstrom über einen Ringspalt 3 zugeführt, an den die Ringleitung 4 angeschlossen ist, die über die Rohrleitung 5 mit Kühlfluid versorgt wird. Die gleichmäßige Verteilung des Kühlfluidstromes über den Ringspalt 3 wird dadurch erreicht, daß die Ringleitung 4 mit Einzelbohrungen 6 versehen ist, durch die der Kühlfluidstrom in Form einzelner Freistrahlen in den Ringspalt 3 einströmt. Der Abstand 7 der Bohrungen 6 bis zum Austrittsende des Ringspaltes 3 ist dabei so bemessen, daß sich die einzelnen Freistrahlen bis dort überdecken und so einen geschlossenen Ringstrom unter vollständiger Ausfüllung des Ringspaltes ausbilden und sich somit nicht die Gefahr einer Rezirkulation des Partialoxidationsgases mit der Möglichkeit von Ablagerungen innerhalb des Ringspaltes einstellt.

Mit 8 ist schließlich noch die Feuerfestauskleidung des düsenförmigen Überganges 2 bezeichnet.

Die Erfindung ist in gleicher Weise und mit gleich gutem Wirkungsgrad ausführbar, wenn entsprechend obigen Ausführungen mit 1 nicht der Reaktor, sondern ein daran angesetzter Gaskanal, beispielsweise ein Strahlungskessel, bezeichnet ist.

## Patentansprüche

1. Verfahren zum Kühlen von Partialoxidationsgas, das insbesondere durch Partialoxidation von ballastreicher Kohle und/oder sonstigen Kohlenstoffträgern mit einem hohen Anteil an anorganischen Begleitstoffen bei hohen Temperaturen in einem Reaktor gewonnen wird, wobei zur Verfestigung der im Partialoxidationsgas mitgeführten anorganischen Begleitstoffe in Strömungsrichtung des Gases ein Kühlfluid in das Partialoxidationsgas eingeführt wird, dadurch gekennzeichnet, daß die gesamte Menge des Kühlfluids in Strömungsrichtung vor einer Einschnürung des Gasweges dem Partialoxidationsgas beigemischt wird.

2. Vorrichtung zur Durchführung des Verfahrens nach Anspruch 1, dadurch gekennzeichnet, daß der Reaktor (1) oder ein diesem nachgeschalteter Gaskanal mit im wesentlichen gleichem Querschnitt in einen düsenförmigen Mischrohrquerschnitt (2) übergeht und die Düse so ausgebildet ist, daß die Eintrittsneigung gleich der Neigung ist, die sich für eine Düse mit einer Anfangseintrittsgeschwindigkeit W = 0 an der Stelle ergibt, an der die Düsenströmung die Geschwindigkeit hätte, mit der das Partialoxidationgsgas in den Düsenbereich eintritt.

3. Vorrichtung nach Anspruch 2, dadurch gekennzeichnet, daß die Gleichförmigkeit des im Bereich der Einschnürung des Gasweges in das Partialoxidationsgas einströmenden ringförmigen Kühlfluidstromes dadurch gewährleistet ist, daß der Kühlfluidstrom durch Einzelbohrungen (6) in der dem Einströmquerschnitt vorgeschalteten Ringleitung (4) in einzelne Strahlen aufgeteilt ist.

4. Vorrichtung nach Anspruch 2 und 3, dadurch gekennzeichnet, daß der düsenförmige übergang (2) mit einer Feuerfestauskleidung (8) versehen ist, die schlackeabweisende Eigenschaften besitzt, beispielsweise eine Graphitmasse.

## Claims

1. Method of cooling partial oxidation gas, which is produced in particular by partial oxidation of coal having a high inerts content, and/or other carbon carriers containing a high proportion of inorganic accompanying substances, at high temperatures in a reactor, wherein for the solidification of the inorganic accompanying substances entrained in the partial oxidation gas a cooling fluid is introduced, in the direction of flow of the gas, into the partial oxidation gas, characterized in that the entire amount of cooling fluid is admixed with the partial oxidation gas in the direction of flow upstream of a constriction of the gas path.

2. Apparatus for applying the method according to Claim 1, characterized in that the reactor (1) or a gas duct downstream of the latter, of essentially the same cross-section, merges into a nozzle-shaped mixing tube cross-section (2) and the nozzle is so constructed that the inlet inclination is equal to the inclination which is obtained for a nozzle having an initial inlet speed W = 0 at the point at which the nozzle flow would have the speed at which the partial oxidation gas enters the nozzle region.

3. Apparatus according to Claim 2, characterized in that the uniformity of the annular cooling fluid stream flowing into the partial oxidation gas in the region of the constriction of the gas path is ensured through the fact that the cooling fluid stream is divided into individual jets by individual bores (6) in the ring pipe (4) upstream of the inlet cross-section.

4. Apparatus according to Claims 2 and 3, characterized in that the nozzle-shaped transition part (2) is provided with a refractory lining (8) possessing slag repelling properties, for example a graphite mass.

## Revendications

1. Procédé de refroidissement d'un gaz d'oxydation partielle, qui est obtenu, en particulier, par oxydation partielle de charbon riche en matières inertes et/ou d'autres porteurs de carbone ayant une teneur élevée en impuretés inorganiques d'accompagnement à des températures élevées dans un réacteur, suivant lequel un fluide de refroidissement est introduit, dans le sens d'écoulement du gaz, dans le gaz d'oxydation partielle, en vue de la solidification des impuretés inorganiques d'accompagnement entraînées dans le gaz d'oxydation partielle, caractérisé en ce que la quantité totale du fluide de refroidissement est mélangée au gaz d'oxydation partielle, dans le sens d'écoulement, avant un étranglement du trajet du gaz.

2. Appareil pour l'exécution du procédé suivant la revendication 1, caractérisé en ce que le réacteur (1) ou un canal à gaz ayant sensiblement la même section qui est monté en aval se poursuit par une section de tube mélangeur (2) en forme de buse et la buse est conformée de façon que la pente à l'entrée soit égale à la pente qui est obtenue pour une buse à vitesse d'entrée initiale W = 0, à l'endroit auquel l'écoulement dans la buse aurait la vitesse avec laquelle le gaz d'oxydation partielle pénètre dans la région de la buse.

3. Appareil suivant la revendication 2, caractérisé en ce que l'uniformité du courant de fluide de refroidissement annulaire entrant dans le gaz d'oxydation partielle dans le domaine de l'étranglement du trajet du gaz est assurée par le fait que le courant de fluide de refroidissement est réparti en jets distincts par des forures distinctes (6) dans la conduite annulaire (4) montée à l'amont de la section d'entrée.

4. Appareil suivant les revendications 2 et 3, caractérisé en ce que la transition (2) en forme de buse est munie d'un revêtement réfractaire (8) ayant des propriétés écartant les scories, par exemple d'une masse de graphite.
